# FASCICULE DE BREVET EUROPEEN

(11) **EP 0 357 517 B1**
(45) Date de publication et mention de la délivrance du brevet: **18.11.1993**
(21) Numéro de dépôt: 89420219.1
(22) Date de dépôt: 15.06.1989
(51) Int. Cl.: A63C 11/22, A41D 13/10

(54) **Système de liaison d'un élément tel qu'un bâton de ski à la main d'un utilisateur**
System zur Verbindung eines Elements, wie ein Skistock, mit der Hand des Benutzers
System for the connection of an item such as a ski stick to the hand of the user

(30) Priorité: 21.07.1988 FR 8810159
(43) Date de publication de la demande: 07.03.1990
(73) Titulaire: SALOMON S.A., 74370 Pringy (FR)
(72) Inventeur: Bagneres, Olivier, F-74600 Seynod (FR); Bejean, Alain, F-74540 Alby sur Cheran (FR); Rousset, Didier, F-73340 Lescheraines (FR)

(56) Documents cités:
- AT-B- 376 579
- US-A- 3 232 632
- US-A- 3 687 472
- US-A- 4 653 121
- US-A- 4 698 851

## Description

La présente invention concerne un gant et un bâton de ski ainsi que l'ensemble constitué par ces deux éléments selon la partie générique de la revendication 1, et tel que connu par exemple par le US 3 232 632.

Traditionnellement, les bâtons de ski sont munis au niveau de leur poignée d'une sangle en boucle fermée appelée dragonne. Une telle sangle est destinée non seulement à permettre au skieur d'éviter de perdre son bâton lorsqu'il relâche inopinément la fermeture de sa main, mais également à permettre une meilleure transmission des efforts du skieur, notamment dans la phase d'appui sur le bâton, soit pour les virages en ski alpin, soit pour la foulée ou la pratique du pas de patineur en ski de fond.

Pour être réellement efficace, une dragonne doit donc être passée de façon à encercler partiellement le poignet, les deux brins terminaux de la boucle reliés à la poignée passant par la paume de la main.

Or la majorité des skieurs, et notamment les débutants, positionnent mal la dragonne ce qui annule totalement l'efficacité et l'effet de transmission des efforts de celle-ci.

Par ailleurs, si la dragonne est bien mise, les efforts exercés par celle-ci sur la main sont très localisés, ce qui peut conduire à une gêne voire même des traumatismes sur celle-ci.

Enfin, notamment en ski de fond, la présence de la dragonne n'empêche pas toujours la perte du bâton, plus particulièrement dans la phase de retour du bâton après la phase de propulsion.

Sur tous ces problèmes se greffent enfin les problèmes de glissement et de mauvais placement de la dragonne lors de la pratique du ski, de réglage de la longueur de la dragonne par rapport à la main du skieur (surtout en ski de fond) ainsi que de la "sensation" du bâton par l'intermédiaire de la dragonne à travers des gants plus épais en ski de piste.

Par le FR 2381537, il a été proposé de munir un bâton de ski d'une poignée de forme spéciale et de réaliser la liaison entre la main et le bâton au moyen d'un dispositif d'accouplement magnétique prévu à la fois sur le gant et sur le bâton.

Un tel système ne permet pas de résoudre tous les problèmes évoqués ci-avant et notamment les problèmes de transmission des efforts du skieur au bâton, ainsi que les problèmes de perte du bâton puisqu'en cas de choc l'accouplement magnétique se libère.

Par le US 3 232 632 il est connu un gant et un bâton de ski comportant des moyens complémentaires pour la liaison du gant au bâton. Cependant, ce document ne résoud pas le problème de transmission des efforts du skieur au bâton et de positionnement correct de la dragonne, c'est-à-dire de la main par rapport au bâton, lors de la pratique du ski.

Le but de la présente invention est de remédier à ces inconvénients et est notamment de fournir un système de liaison d'un élément, tel qu'un bâton de ski, avec la main de l'utilisateur qui permette de résoudre les différents problèmes évoqués ci-avant.

Ce but est atteint, dans un ensemble gant/bâton, et un gant et bâton de ski selon les revendications 1, 15 ou 28.

Un tel ensemble permet, par le seul enfilement de l'enveloppe en forme de gant et sa liaison à la poignée du bâton, d'avoir une liaison adéquate entre la main de l'utilisateur et le bâton de ski, à savoir une liaison avec transmission des efforts exercés lors de la pratique du ski, l'accouplement garantissant contre tout risque de perte du bâton, même en cas de relâchement de la pression de serrage de la main sur la poignée.

Un tel système est également particulièrement adapté aux skieurs qui placent mal leur dragonne et pour lesquels cette dernière est donc inefficace du point de vue transmission des efforts, puisque le seul enfilement dé l'enveloppe ou gant sur leur main conduit à un positionnement correct des moyens de transmission des efforts et de la main par rapport au bâton au niveau du centre de rotation du bâton par rapport à la main.

Ceci élimine également tout problème de glissement ou déplacement relatif du bâton et du gant lors de la pratique du ski et favorise donc une transmission optimum des efforts exercés, sans risque de blessure ou de formation d'ampoules.

Le AT 376579 montre un ensemble gant/bâton de ski dans lesquels des moyens de liaison complémentaires sont prévus sur le gant et le bâton de ski. Cependant, le gant ne comporte pas de moyens de transmission des efforts générés par l'utilisateur lors de la pratique du ski.

De même, dans le US 4 653 121 une simple liaison, en vue d'éviter la perte du bâton, est réalisée entre le gant et le bâton de ski, sans prévoir de moyens pour la transmission des efforts générés lors de la pratique du ski.

Les revendications dépendantes 2 à 14, 16 à 27 et 29 illustrent des modes de réalisation avantageuse de l'invention.

Ainsi, selon une forme de réalisation avantageuse du gant et de l'ensemble gant/bâton selon l'invention, les moyens de transmission des efforts comprennent une partie formant manchette destinée à encercler le poignet de la main de l'utilisateur. Une telle disposition permet une reprise des efforts au niveau de la réalisation des appuis lors des virages en ski alpin ou en phase de propulsion en ski de fond.

Selon encore une autre forme de réalisation du gant de cet ensemble, les moyens de transmission des efforts comprennent une partie destinée à s'étendre le long du dos de la main et reliant les moyens de fixation à la partie formant manchette, ce qui permet de conserver un bon contrôle du bâton lors de la phase de retour de celui-ci en ski de fond.

Enfin, les moyens de transmission des efforts peuvent comprendre une partie destinée à s'étendre le long du tranchant de la main et s'étendant dans le prolongement de la partie formant manchette, pour une meilleure transmission des efforts, ainsi qu'une partie destinée à s'étendre le long de la paume de la main et reliant les moyens de fixation à la partie précédente, pour une meilleure répartition des efforts.

De toute façon, l'invention sera mieux comprise et d'autres caractéristiques de celle-ci seront mises en évidence à l'aide de la description qui suit en référence au dessin schématique annexé illustrant, à titre d'exemple non limitatif, un exemple de mise en oeuvre préférée et dans lequel :
- La figure 1 est une vue en perspective d'un ensemble gant/bâton de ski selon l'invention,
- La figure 2 est une vue de dessous du système de transmission des efforts, l'enveloppe du gant étant représentée en traits mixtes,
- La figure 3 est une vue de dessus du système de transmission des efforts, l'enveloppe du gant étant représentée en traits mixtes,
- La figure 4 est une vue de côté du système de transmission des efforts montrant la position de la main de l'utilisateur en phase d'appui ou de propulsion, l'enveloppe du gant étant représentée en traits mixtes,
- La figure 5 est une vue similaire à la figure 4 en phase de retour du bâton.

L'ensemble gant/bâton de ski selon l'invention représenté à la figure 1 constitue un système de liaison entre la main 11 d'un utilisateur (non représentée sur cette figure 1 pour plus de clarté) recouverte d'une enveloppe protectrice ou gant 1 et la poignée 3 d'un bâton de ski 2.

Ce système est constitué essentiellement d'une sangle ou similaire 6, intégrée au gant 1, qui est destinée à transmettre au bâton de ski 2 les efforts exercés par l'utilisateur et qui est destinée à être fixée à la poignée 3 du bâton à l'aide de moyens de fixation complémentaires 4, 5 prévus respectivement sur la poignée 3 du bâton et sur la sangle 6.

Dans le cas représenté, les moyens de fixation de la sangle 6 sont constitués par une simple languette 5 faisant saillie à l'extérieur du gant 1 et munie d'un trou 5a. Cette languette 5 est destinée à être introduite dans un évidement 3a de forme complémentaire ménagé dans la poignée 3 du bâton et à y être bloquée par un organe de blocage associé actionné par une came 4 montée pivotante en 4a.

Bien entendu, tout autre moyen de verrouillage de la sangle avec la poignée 3 du bâton peut être envisagé.

Il est notamment possible de prévoir des systèmes à encliquetage ou à liaison élastique par ressort, cette dernière solution présentant l'intérêt de permettre un déverrouillage en cas de choc intempestif.

On notera également que les moyens de fixation 5 de la sangle 6 avec le bâton sont prévus dans la zone de cette sangle destinée à se trouver au niveau de l'intersection 11a du pouce 12 et de l'index 13 de la main 11 de l'utilisateur.

Une telle disposition est particulièrement avantageuse car elle permet de placer la liaison main/bâton de ski au niveau de la zone de rotation mutuelle de ces deux éléments lors de la pratique du ski, et notamment du ski de fond, ce qui permet d'éviter les phénomènes tels qu'ampoules dues aux glissements relatifs de ces éléments lors de leur rotation mutuelle.

Enfin, des moyens peuvent être prévus pour régler la longueur de la languette de fixation 5 et l'adapter à la main du skieur.

La sangle 6 est constituée en tout matériau présentant des caractéristiques adéquates de résistance ainsi que de tolérance par la peau. Elle peut notamment être constituée par le même matériau que celui dont sont formées usuellement les dragonnes.

Cette sangle 6 peut avoir la forme d'une dragonne usuelle ou celle décrite ci-après en liaison avec les dessins, l'essentiel étant qu'elle puisse assurer une bonne transmission des efforts entre la main de l'utilisateur et le bâton de ski.

Ainsi que le montrent les figures 2 et 3, la sangle 6 de transmission des efforts est constituée d'une partie en forme de manchette 7 destinée à encercler le poignet 15 de l'utilisateur.

Cette partie en forme de manchette 7 peut soit former une boucle continue dont la dimension correspond à celle du poignet, soit être ouverte.

Dans ce dernier cas, les deux extrémités 7a de cette partie sont conçues de façon à sortir de l'enveloppe protectrice 1 par des fentes 1a prévues dans celle-ci et sont munies de moyens auto-agrippants.

La fermeture de la bouche que constitue la partie en forme de manchette 7 s'effectue alors par simple rabat d'une extrémité 7a sur l'autre, avec possibilité de réglage et d'adaptation à la dimension du poignet.

La partie en forme de manchette 7 est prolongée latéralement par une partie 10 destinée à s'étendre le long du tranchant 14 de la main 11, c'est-à-dire la partie latérale de la main opposée au pouce 12. Cette partie 10 est destinée à assurer une meilleure répartition des efforts ainsi qu'on le verra plus loin.

La sangle 6 de transmission des efforts comprend également une partie 8 en forme de bande s'étendant le long du dos de la main (cf figure 3) et reliant la languette de fixation 5 à la partie en forme de manchette 7.

Ainsi que le montre la figure 3, cette partie 8 s'étend sensiblement le long de la zone d'articulation du pouce 12 avec le reste de la main de façon à ne pas gêner les mouvements de celui-ci.

La partie 8 peut être prévue de façon a être réglable en longueur, par exemple à l'aide de moyens auto-agrippants comme indiqué précédemment en liaison avec la description de la partie de manchette 7, de façon à être adaptée aux dimensions du dos de la main, ce qui permet une meilleure précision dans le guidage du bâton.

En effet, cette partie 8 doit être la plus courte possible pour éviter tout jeu au niveau de sa fixation à la poignée 3 et obtenir une meilleure sensation du bâton.

La dernière partie de la sangle est constituée par une bande 9 s'étendant le long de la paume de la main et reliant la languette de fixation 5 à la partie 10 recouvrant le tranchant 14. Cette partie 9 relie donc en fait indirectement la languette de fixation 5 avec la manchette 7 le long de la paume de la main.

Le rôle des différentes parties de la sangle de transmission des efforts va être expliqué ci-après en liaison avec les figures 4 et 5.

La figure 4 représente la position de la main de l'utilisateur en phase de prise d'appui sur le bâton 2 pour la propulsion (cas du ski de fond) ou la négociation d'un virage (cas du ski alpin).

Dans cette phase, l'effort exercé par l'utilisateur est transmis au bâton essentiellement par la partie en forme de manchette 7 et la partie 10 de la sangle recouvrant le tranchant de la main. La partie de liaison 9 entre la manchette 7 et la languette de fixation 5 participe également à la transmission des efforts.

On voit donc qu'avec la sangle 6 selon l'invention, la partie de transmission des efforts est beaucoup plus importante qu'avec les dragonnes classiques. Il en résulte une meilleure répartition des efforts sur la main et, par conséquent, moins de risques de blessure ou de traumatisme de celle-ci.

La figure 5 représente la position de la main de l'utilisateur dans la phase de retour du bâton. Cette phase, très importante dans la pratique du ski de fond, succède à la phase de propulsion au cours de laquelle le skieur s'est projeté en avant par appui sur son bâton. Au cours de cette phase, le skieur doit ramener son bâton vers l'avant afin de prendre un nouvel appui.

C'est, en général, au cours de cette phase que le skieur, avec les dragonnes classiques, perd son bâton car il n'exerce plus aucun effort de serrage sur celui-ci et ne le tient plus que par le bout des doigts comme représenté sur cette figure 5.

Avec le système de liaison selon l'invention, la partie 8 de la sangle qui relie la manchette de celle-ci au bâton par l'intermédiaire de la languette de fixation 5 exerce un effort de rappel et de retenue du bâton 2 et garantit donc le maintien de celui-ci même sans l'exercice d'aucun effort par les doigts.

Dans cette phase de retour les différentes parties 7, 9, 10 de la sangle exercent en outre un rôle de répartition sur la main des efforts engendrés par l'inertie du bâton.

Ainsi qu'on le concevra aisément, le système de liaison selon l'invention permet de résoudre tous les problèmes posés par les systèmes de liaison usuels avec dragonne.

Tout d'abord, il permet toujours une bonne transmission des efforts et résoud les problèmes de positionnement correct de la dragonne notamment chez le débutant.

Outre la transmission des efforts, ce système permet une répartition régulière de ceux-ci et évite donc les traumatismes et blessures de la main.

Par la position des moyens de fixation du bâton et du gant, le système selon l'invention évite également les problèmes liés à la rotation relative du bâton et du gant lors de la pratique du ski de fond.

Le système selon l'invention permet en outre une meilleure adaptation du système de transmission des efforts. En effet, son intégration au gant permet déjà une bonne adaptation, sans aucun réglage, de la sangle de transmission des efforts à la main, cette adaptation pouvant être encore parfaite à l'aide des possibilités de réglage offertes au niveau du poignet (partie de manchette 7) et au niveau des moyens de fixation (languette 5).

Le système selon l'invention permet en outre de se prémunir contre toute perte du bâton, notamment en phase de retour, puisque celui-ci est automatiquement rappelé en avant par la partie de sangle 8.

Ce système permet enfin une meilleure "sensation" du bâton par le skieur puisque la partie de transmission des efforts, qui est constituée traditionnellement par la dragonne, n'est plus "sentie" à travers le gant de ski mais est plus proche de la peau puisqu'intégrée à l'intérieur du gant.

On notera également que ce système permet une sécurité en prévoyant des moyens de fixation déclenchables en cas de choc ou de chute.

Bien entendu, la présente invention n'est pas limitée à la seule forme de réalisation représentée ci-avant à titre d'exemple non limitatif. C'est ainsi que, par exemple, la partie enveloppe que constitue le gant pourrait être supprimée, le système se réduisant alors simplement à une gaine de forme appropriée munie de moyens de fixation.

Inversement, une enveloppe supplémentaire pourrait être prévue entre la peau et la partie de transmission des efforts.

Enfin, tout moyen de fixation entre la partie de transmission des efforts et la poignée du bâton peut être envisagé sans que l'on sorte pour autant du cadre de la présente invention.

## Revendications

1. Ensemble gant/bâton de ski du type constitué d'une enveloppe (1) destinée à être enfilée sur la main (11) d'un utilisateur et d'un bâton de ski (2) muni d'une poignée (3), l'enveloppe (1) et la poignée (3) étant munies de moyens de fixation complémentaires respectivement (5, 4) pour la liaison de l'enveloppe (1) à la poignée (3), caractérisé en ce que les moyens de fixation (5, 4) de l'enveloppe et de la poignée (3) sont disposés au niveau du centre de rotation du bâton par rapport à la main lors de la pratique du ski, en ce que l'enveloppe (1) comporte des moyens (6) de transmission des efforts générés par l'utilisateur lors de la pratique du ski, et en ce que ces moyens de transmission des efforts (6) sont reliés aux moyens de fixation (5) de l'enveloppe pour une transmission directe de ces efforts au bâton lors de la pratique du ski.

2. Ensemble gant/bâton selon la revendication 1, caractérisé en ce que les moyens de fixation (5) de l'enveloppe (1) sont disposés au niveau de la zone d'intersection (11a) du pouce et de l'index de la main (11) de l'utilisateur.

3. Ensemble gant/bâton selon l'une des revendications 1 ou 2, caractérisé en ce que les moyens de transmission des efforts sont constitués par une sangle (6) ou similaire constituant une boucle fermée intégrée à l'enveloppe (1).

4. Ensemble gant/bâton selon la revendication 3, caractérisé en ce que les moyens (5) de fixation du gant ou similaire sont disposés sur la sangle (6).

5. Ensemble gant/bâton selon la revendication 4, caractérisé en ce que les moyens (5) de fixation sont disposés sur une partie de la sangle (6) saillant à l'extérieur.

6. Ensemble gant/bâton selon l'une des revendications 3 à 5, caractérisé en ce que la sangle (6) a sensiblement la forme d'une dragonne.

7. Ensemble gant/bâton selon la revendication 5, caractérisé en ce que des moyens sont prévus pour régler la position des moyens de fixation (5) de l'enveloppe par rapport aux moyens de fixation associés (4) du bâton.

8. Ensemble gant/bâton selon l'une quelconque des revendications 1 à 7, caractérisé en ce que les moyens de fixation (4, 5) sont déclenchables.

9. Ensemble gant/bâton selon l'une quelconque des revendications précédentes, caractérisé en ce que les moyens (6) de transmission des efforts comprennent une partie (7) formant manchette destinée à encercler le poignet de la main de l'utilisateur.

10. Ensemble gant/bâton selon la revendication 9, caractérisé en ce que la partie formant manchette (7) est réglable en longueur.

11. Ensemble gant/bâton selon la revendication 10, caractérisé en ce que la partie formant manchette (7) est ouverte et en ce que ses extrémités (7a) sont munies de moyens auto-agrippants.

12. Ensemble gant/bâton selon l'une des revendications 9 à 11, caractérisé en ce que les moyens (6) de transmission des efforts comprennent une partie (8) destinée à s'étendre le long du dos de la main et reliant les moyens de fixation (5) à la partie (7) formant manchette.

13. Ensemble gant/bâton selon l'une quelconque des revendications 9 à 12, caractérisé en ce que les moyens (6) de transmission des efforts comprennent une partie (10) destinée à s'étendre le long du tranchant (14) de la main (11) et s'étendant dans le prolongement de la partie formant manchette (7).

14. Ensemble gant/bâton selon la revendication 13, caractérisé en ce que les moyens (6) de transmission des efforts comprennent une partie (9) destinée à s'étendre le long de la paume de la main et reliant les moyens de fixation (5) à la partie (10) destinée à s'étendre le long du tranchant (14) de la main.

15. Gant de ski destiné à être enfilé sur la main (11) d'un utilisateur et muni de moyens de fixation (5) pour la fixation sur un bâton de ski, caractérisé en ce qu'il comporte des moyens (6) de transmission des efforts générés par l'utilisateur lors de la pratique du ski, en ce que ces moyens de transmission (6) sont reliés aux moyens de fixation (5) du gant pour une transmission directe de ces efforts au bâton et en ce que les moyens de fixation (5) définissent la zone du centre de rotation du gant par rapport au bâton.

16. Gant selon la revendication 15, caractérisé en ce que les moyens de fixation (5) sont disposés au niveau de la zone d'intersection (11a) du pouce et de l'index de la main (11) de l'utilisateur.

17. Gant selon la revendication 15 ou 16, caractérisé en ce que les moyens de transmission des efforts sont constitués par une sangle (6) ou similaire constituant une bouche fermée intégrée.

18. Gant selon la revendication 17, caractérisé en ce que les moyens (5) de fixation sont disposés sur la sangle (6).

19. Gant selon la revendication 18, caractérisé en ce que les moyens (5) de fixation sont disposés sur une partie de la sangle (6) saillant à l'extérieur.

20. Gant selon l'une des revendications 17 à 19, caractérisé en ce que la sangle (6) a sensiblement la forme d'une dragonne.

21. Gant selon la revendication 15, caractérisé en ce que des moyens sont prévus pour régler la position des moyens de fixation (5).

22. Gant selon l'une des revendications 15 à 21, caractérisé en ce que les moyens de transmission des efforts comprennent une partie (7) formant manchette destinée à encercler le poignet de la main de l'utilisateur.

23. Gant de ski selon la revendication 22, caractérisé en ce que la partie formant manchette (7) est réglable en longueur.

24. Gant de ski selon la revendication 22, caractérisé en ce que la manchette (7) est ouverte et en ce que ses extrémités (7a) sont munies de moyens auto-agrippants.

25. Gant de ski selon l'une des revendications 22 à 24, caractérisé en ce que les moyens (6) de transmission des efforts comprennent une partie (8) destinée à s'étendre le long du dos de la main et reliant les moyens de fixation (5) à la partie formant manchette.

26. Gant de ski selon l'une des revendications 22 à 25, caractérisé en ce que les moyens (6) de transmission des efforts comprennent une partie (10) destinée à s'étendre le long du tranchant (14) de la main et s'étendant dans le prolongement de la partie formant manchette.

27. Gant de ski selon la revendication 26, caractérisé en ce que les moyens (6) de transmission des efforts comprennent une partie (9) destinée à s'étendre le long de la paume et reliant les moyens (5) à la partie (10) s'étendant le long du tranchant (14) de la main.

28. Bâton de ski comportant des moyens de fixation (4) pour la liaison à un gant de ski, caractérisé en ce que les moyens (4) de fixation définissent la zone du centre de rotation du bâton par rapport au gant et comprennent un organe de blocage actionné par une came (4).

29. Bâton de ski selon la revendication 28, caractérisé en ce que les moyens de fixation (4) sont déclenchables.

## Claims

1. Glove/ski pole assembly of the type constituted by an envelope (1) adapted to be slipped onto the hand (11) of a user and of a ski pole (2) provided with a grip (3) the envelope (1) and the grip (3) being provided with respective complementary fixing means (5, 4) for the connection of the envelope (1) to the grip (3), characterized in that the fixing means (5, 4) of the envelope and of the grip (3) are located at the level of the center of rotation of the pole with respect to the hand during skiing, in that the envelope (1) comprises means (6) for transmitting forces generated by the user during skiing, and in that such means for transmission of forces (6) are connected to the fixing means (5) of the envelope for a direct transmission of such forces to the pole while skiing.

2. Glove/pole assembly as per claim 1, characterized in that the fixing means (5) of the envelope (1) are located at the level of intersection zone (11a) of the thumb and index of the hand (11) of the user.

3. Glove/pole assembly as per claims 1 or 2 characterized in that the force transmission means are constituted by a strap (6) or similar constituting a closed loop integrated into the envelope (1).

4. Glove/pole assembly as per claim 3, characterized in that the fixing means (5) of the glove or similar are located on the strap (6).

5. Glove/pole assembly as per claim 4 characterized in that the fixing means (5) are located on a portion of the strap (6) projecting outwardly.

6. Glove/pole assembly as per any of claims 3 to 5, characterized in that the strap (6) is shaped substantially as a wrist-strap.

7. Glove/pole assembly as per claim 5, characterized in that means are provided to adjust the position of the fixing means (5) of the envelope with respect to the associated fixing means (4) of the pole.

8. Glove/pole assembly as per any of claims 1 to 7, characterized in that the fixing means (4, 5) are releasable.

9. Glove/pole assembly as per any of the preceding claims, characterized in that the force transmission means (6) comprise a portion (7) forming a cuff adapted to encircle the wrist of the hand of the user.

10. Glove/pole assembly as per claim 9, characterized in that the portion forming the cuff (7) is adjustable in length.

11. Glove/pole assembly as per claim 10, characterized in that the portion forming the cuff (7) is open and in that its ends (7a) are provided with self-gripping means.

12. Glove/pole assembly as per any of claims 9 to 11, characterized in that the force transmission means (6) comprise a portion (8) adapted to extend along the back of the hand and connect the fixing means (5) to the portion (7) forming the cuff.

13. Glove/pole assembly as per any claims 9 to 12, characterized in that the force transmission means (6) comprise a portion (10) adapted to extend along the edge (14) of the hand (11) and extends in the extension of the portion forming the cuff (7).

14. Glove/pole assembly as per claim 13, characterized in that the force transmission means (6) comprise a portion (9) adapted to extend along the palm of the hand and connect the fixing means (5) to the portion (10) adapted to extend along the edge (14) of the hand.

15. Ski glove adapted to be slipped onto the hand (11) of a user and equipped with fixing means (5) for fixing on a ski pole, characterized in that it comprises transmission means (6) of the forces generated by the user during skiing, in that such transmission means (6) are connected to the fixing means (5) of the glove for a direct transmission of these forces to the pole, and in that the fixing means (5) define the zone of the center of rotation of the glove with respect to the pole.

16. Glove as per claim 15, characterized in that the fixing means (5) are located at the level of the intersection zone (11a) of the thumb and of the index finger of the hand (11) of the user.

17. Glove as defined by claims 15 or 16, characterized in that the transmission means of the forces are constituted by a strap (6) or similar constituting a closed integrated loop.

18. Glove as defined by claim 17, characterized in that the fixing means (5) are located on the strap (6).

19. Glove as per claim 18, characterized in that the fixing means (5) are located on a portion of strap (6) projecting outwardly.

20. Glove as defined by claims 17 to 19, characterized in that the strap (6) substantially has the shape of a wrist strap.

21. Glove as defined by claim 15, characterized in that means are provided to adjust the position of the fixing means (5).

22. Glove as defined by any of claims 15 to 21, characterized in that the force transmission means comprise a portion (7) forming a cuff adapted to encircle the wrist of the hand of the user.

23. Ski glove as defined by claim 22, characterized in that the portion forming the cuff (7) is adjustable in length.

24. Ski glove as defined by claim 22, characterized in that the cuff (7) is open, and in that its ends (7a) are provided with self-gripping means.

25. Ski glove as defined by any of claims 22 to 24, characterized in that the transmission means (6) of the forces comprise a portion (8) adapted to extend along the back of the hand and connect the fixing means (5) to the portion forming the cuff.

26. Ski glove as defined by any of claims 22 to 25, characterized in that the transmission means (6) of the forces comprise a portion (10) adapted to extend along the edge (14) of the hand and extend in the extension of the portion forming the cuff.

27. Ski glove as defined by claim 26, characterized in that the transmission means (6) of the forces comprise a portion (9) adapted to extend along the palm and connect the means (5) to portion (10) extending along the edge (14) of the hand.

28. Ski pole comprising the fixing means (4) for the connection of a ski glove, characterized in that the fixing means (4) define the zone of the center of rotation of the pole with respect to the glove and comprise a blocking element activated by a cam (4).

29. Ski pole as per claim 28, characterized in that the fixing means (4) are releasable.

## Patentansprüche

1. Gesamtheit Handschuh/Skistock von dem Typ, der durch eine Umhülung (1) gebildet ist, die dazu bestimmt ist, über die Hand (11) eines Benutzers übergestreift zu werden und aus einem Skistock (2), der mit einem Handgriff (3) versehen ist, wobei die Umhüllung (1) und der Handgriff (3) mit Befestigungseinrichtungen (5, 4), die sich jeweils ergänzen, für die Verbindung der Umhüllung (1) mit dem Handgriff (3) versehen sind,
**dadurch gekennzeichnet,** daß
die Befestigungseinrichtungen (5, 4) der Umhüllung und des Handgriffes (3) auf dem Niveau des Drehzentrums des Stockes bezüglich der Hand beim Skifahren angeordnet sind, die Umhüllung (1) Einrichtungen (6) zum Übertragen der vom Benutzer beim Skifahren erzeugten Kräfte aufweist, und die Einrichtungen zum Übertragen der Kräfte (6) mit den Befestigungseinrichtungen (5) der Umhüllung für eine direkte Übertragung dieser Kräfte auf den Stock beim Skifahren verbunden sind,

2. Gesamtheit Handschuh/Stock gemäß Anspruch 1, dadurch gekennzeichnet, daß die Befestigungseinrichtungen (5) der Umhüllung (1) auf dem Niveau des Schnittbereiches (11a) des Daumens und des Zeigefingers der Hand (11) des Benutzers angeordnet sind.

3. Gesamtheit Handschuh/Stock gemäß einem der Ansprüche 1 oder 2, dadurch gekennzeichnet, daß die Einrichtungen zum Übertragen der Kräfte durch einen Gurt (6) oder ähnliches gebildet sind, der eine geschlossene Schlaufe bildet, die in die Umhüllung (1) integriert ist.

4. Gesamtheit Handschuh/Stock gemäß Anspruch 3, dadurch gekennzeichnet, daß die Befestigungseinrichtungen (5) des Handschuhes oder ähnlichem auf dem Gurt (6) angeordnet sind.

5. Gesamtheit Handschuh/Stock gemäß Anspruch 4, dadurch gekennzeichnet, daß die Befestigungseinrichtungen (5) auf einem Teil des Gurtes (6), der nach außen vorspringt, angeordnet sind

6. Gesamtheit Handschuh/Stock gemäß einem der Ansprüche 3 bis 5, dadurch gekennzeichnet, daß der Gurt (6) im wesentlichen die Form eines Faustriemens hat.

7. Gesamtheit Handschuh/Stock gemäß Anspruch 5, dadurch gekennzeichnet, daß Einrichtungen zum Einstellen der Position der Befestigungseinrichtungen (5) der Umhüllung bezüglich der dem Stock zugeordneten Befestigungseinrichtungen (4) vorgesehen sind.

8. Gesamtheit Handschuh/Stock gemäß einem der Ansprüche 1 bis 7, dadurch gekennzeichnet, daß die Befestigugseinrichtungen (4, 5) auslösbar sind.

9. Gesamtheit Handschuh/Stock gemäß einem der vorhergehenden Ansprüche, dadurch gekennzeichnet, daß die Einrichtungen (6) zum Übertragen der Kräfte einen Teil (7) aufweisen, der eine Manschette bildet, die dazu bestimmt ist das Handgelenk der Hand des Benutzers zu umgeben

10. Gesamtheit Handschuh/Stock gemäß Anspruch 9, dadurch gekennzeichnet, daß der Teil, der eine Manschette (7) bildet, in der Länge einstellbar ist.

11. Gesamtheit Handschuh/Stock gemäß Anspruch 10, dadurch gekennzeichnet, daß der Teil, der die Manschette (7) bildet, offen ist, und daß seine Enden (7a) mit selbstklammernden Einrichtungen versehen sind.

12. Gesamtheit Handschuh/Stock gemäß einem der Ansprüche 9 bis 11, dadurch gekennzeichnet, daß die Einrichtungen (6) zum Übertragen der Kräfte einen Teil (8) aufweisen, der dazu bestimmt ist, sich längs des Handrückens zu erstrecken, und der die Befestigungseinrichtungen (5) mit dem Teil (7), der eine Manschette bildet, verbindet.

13. Gesamtheit Handschuh/Stock gemäß einem der Ansprüche 9 bis 12, dadurch gekennzeichnet, daß die Einrichtungen (6) zum Übertragen der Kräfte einen Teil (10) aufweisen, der dazu bestimmt ist, sich längs der Kante (14) der Hand (11) zu erstrecken, und der sich in der Verlängerung des Teiles, der eine Manscette (7) bildet, erstreckt.

14. Gesamtheit Handschuh/Stock gemäß Anspruch 13, dadurch gekennzeichnet, daß die Einrichtungen (6) zum Übertragen der Kräfte einen Teil (9) aufweisen, der dazu bestimmt ist, sich längs der Handfläche der Hand zu erstrecken, und der die Befestigungseinrichtungen (5) mit dem Teil (10) verbindet, der dazu bestimmt ist, sich längs der Kante (14) der Hand zu erstrecken.

15. Skihandschuh, der dazu bestimmt ist, über die Hand (11) eines Benutzers gestreift zu werden, und der mit Befestigungseinrichtungen (5) für die Befestigung auf einem Skistock versehen ist, dadurch gekennzeichnet, daß er Einrichtungen (6) zum Übertragen der von dem Benutzer beim Skifahren erzeugten Kräfte aufweist, daß die Einrichtungen (6) zum Übertragen mit den Befestigungseinrichtungen (5) des Handschuhs für eine direkte Übertragung dieser Kräfte auf den Stock verbunden sind, und daß die Befestigungseinrichtungen (5) den Bereich des Drehzentrums des Handschuhs bezüglich des Stockes definieren.

16. Handschuh gemäß Anspruch 15, dadurch gekennzeichnet, daß die Befestigungseinrichtungen (5) auf dem Niveau des Schnittbereiches (11a) des Daumens und des Zeigefingers der Hand (11) des Benutzers angeordnet sind.

17. Handschuh gemäß Anspruch 15 oder 16, dadurch gekennzeichnet, daß die Einrichtungen zum Übertragen der Kräfte durch einen Gurt (6) oder ähnliches gebildet sind, der eine geschlossene integrierte Schlaufe bildet.

18. Handschuh gemäß Anspruch 17, dadurch gekennzeichnet, daß die Befestigungseinrichtungen (5) auf dem Gurt (6) angeordnet sind.

19. Handschuh gemäß Anspruch 18, dadurch gekennzeichnet, daß die Befestigungseinrichtungen (5) auf einem Teil des Gurtes (6), der nach außen vorspringt, angeordnet sind.

20. Handschuh gemäß einem der Ansprüche 17 bis 19, dadurch gekennzeichnet, daß der Gurt (6) im wesentlichen die Form eines Faustriemens hat.

21. Handschuh gemäß Anspruch 15, dadurch gekennzeichnet, daß Einrichtungen zum Einstellen der Position der Befestigungseinrichtungen (5) vorgesehen sind.

22. Handschuh gemäß einem der Ansprüche 15 bis 21, dadurch gekennzeichnet, daß die Einrichtungen zum Übertragen der Kräfte einen Teil (7) aufweisen, der eine Manschette bildet, die dazu bestimmt ist, das Handgelenk der Hand des Benutzers zu umgeben.

23. Skihandschuh gemäß Anspruch 22, dadurch gekennzeichnet, daß der Teil, der eine Manschette (7) bildet, in der Länge einstellbar ist.

24. Skihandschuh gemäß Anspruch 22, dadurch gekennzeichnet, daß die Manschette (7) offen ist, und daß ihre Enden (7a) mit selbstklammernden Einrichtungen versehen sind.

25. Skihandschuh gemäß einem der Ansprüche 22 bis 24, dadurch gekennzeichnet, daß die Einrichtungen (6) zum Übertragen der Kräfte einen Teil (8) aufweisen, der dazu bestimmt ist, sich längs des Rückens der Hand zu erstrecken, und der die Befestigungseinrichtungen (5) mit dem Teil verbindet, der eine Manschette bildet.

26. Skihandschuh gemäß einem der Ansprüche 22 bis 25, dadurch gekennzeichnet, daß die Einrichtungen (6) zum Übertragen der Kräfte einen Teil (10) aufweisen, der dazu bestimmt ist, sich längs der Kante (14) der Hand zu erstrecken, und der sich in der Verlängerung da Teiles, der eine Manschette bildet, erstreckt.

27. Skihandschuh gemäß Anspruch 26, dadurch gekennzeichnet, daß die Einrichtungen (6) zum Übertragen der Kräfte einen Teil (9) aufweiser, der dazu bestimmt ist, sich längs der Handfläche zu erstrecken, und der die Einrichtungen (5) mit dem Teil (10), der sich längs der Kante (14) der Hand erstreckt, verbindet.

28. Skistock, der Befestigungseinrichtungen (4) zur Verbindung mit einem Skihandschuh aufweist dadurch gekennzeichnet, daß die Befestigungseinrichtungen (4) den Bereich des Drehzentrums des Stockes bezüglich des Handschuhs definieren und eine Blockiereinrichtung aufweisen, die durch einen Nocken (4) betätigt wird.

29. Skistock gemäß Anspruch 28, dadurch gekennzeichnet, daß die Befestigungseinrichtungen (4) auslösbar sind.
